# EUROPÄISCHE PATENTSCHRIFT

(11) **EP 3 053 865 B1**
(45) Veröffentlichungstag und Bekanntmachung des Hinweises auf die Patenterteilung: **29.11.2017**
(21) Anmeldenummer: 16153863.2
(22) Anmeldetag: 02.02.2016
(51) Int. Cl.: B65H 39/06, B65H 39/04, B65H 39/043

(54) **ZUSAMMENFÜHRUNGSVORRICHTUNG SOWIE VERFAHREN ZUM BETRIEB EINER SOLCHEN ZUSAMMENFÜHRUNGSVORRICHTUNG**
COLLECTION DEVICE AND METHOD FOR OPERATING SUCH A COLLECTING DEVICE
DISPOSITIF D'ASSEMBLAGE ET PROCEDE DE FONCTIONNEMENT D'UN TEL DISPOSITIF D'ASSEMBLAGE

(30) Priorität: 06.02.2015 CH 1582015
(43) Veröffentlichungstag der Anmeldung: 10.08.2016
(73) Patentinhaber: Ferag AG, 8340 Hinwil (CH)
(72) Erfinder: BRUNSCHWILER, Othmar, 9553 Bettwiesen (CH)
(74) Vertreter: Rentsch Partner AG

(56) Entgegenhaltungen:
- EP-A1- 2 107 023
- EP-A2- 2 397 431
- WO-A1-2007/071084
- US-A- 4 552 349
- US-A1- 2004 218 995
- US-A1- 2010 262 279

## Beschreibung

### TECHNISCHES GEBIET

Die vorliegende Erfindung bezieht sich auf das Gebiet der Druckweiterverarbeitung. Sie betrifft eine Zusammenführungsvorrichtung gemäss dem Oberbegriff des Anspruchs 1. Sie betrifft weiterhin ein Verfahren zum Betrieb einer solchen Zusammenführungsvorrichtung.

### STAND DER TECHNIK

Unter dem Stichwort "Direct Mailing" sind seit Längerem Aktivitäten bekannt, bei denen Werbeprospekte, Broschüren, Flyer, bedruckte Bögen und dgl., die sonst häufig zu Werbezwecken als Beilagen einer Zeitung beigefügt (eingesteckt) wurden, von mehreren Absendern gesammelt werden, um daraus eine Vielzahl von Zusammenstellungen zu machen, die jeweils von jedem Absender ein Druckprodukt enthalten und in Form eines kleinen Stapels an die Empfänger, z.B. Haushalte, ausgeliefert bzw. verteilt werden.

Um die einzelnen stapelartigen Zusammenstellungen der Druckprodukte beim Transport und der Verteilung besser handhaben zu können, ist es vorteilhaft, Massnahmen zum Zusammenhalten der einzelnen Stapel zu ergreifen.

Aus dem Stand der Technik ist es bekannt, wenn eines der Druckprodukte gefalzt ist, dieses Druckprodukt zu öffnen und die übrigen Druckprodukte in das geöffnete Druckprodukt einzustecken.

Dies wird in der Praxis von denjenigen Personen per Hand durchgeführt, welche die Zusammenstellungen in den ihnen zugeordneten Bezirken verteilen. Hierzu werden an bestimmten Orten die einzelnen Druckprodukte in Form von verpackten Stapeln angeliefert. Die Stapel müssen dann per Hand entpackt und die Druckprodukte von den verschiedenen Stapeln einzeln abgenommen und zu der gewünschten Zusammenstellung vereinigt werden.

Es versteht sich von selbst, dass die Bildung der Zusammenstellungen von Hand durch die an der Verteilung beteiligten Personen zwar keinerlei apparativen Aufwand erfordert, jedoch, gerade wenn grosse Stückzahlen zu verteilen sind, ausserordentlich zeitaufwändig ist und den Verteilungsprozess stark verzögert und zusätzliche Personalkosten verursacht.

Es kann daher unter bestimmten Umständen wirtschaftlich günstiger sein, die Bildung und Bereitstellung der Zusammenstellungen zentral und maschinell durchzuführen und die verteilenden Personen mit den fertigen Zusammenstellungen zu versorgen.

Das oben erwähnte Einsteckverfahren, bei dem ein gefalztes Druckprodukt geöffnet wird und die übrigen Druckprodukte in das geöffnete Druckprodukt eingesteckt werden, erfordert jedoch erheblichen maschinellen Aufwand.

Andererseits ist es denkbar, die Zusammenstellung der Druckprodukte dadurch zusammenzuhalten, dass ein klebender oder nicht klebender Streifen seitlich um eine Kante der Zusammenstellung herum gelegt wird. Eine solche Technologie ist z.B. aus der WO 2012/084464 A2 oder der WO 2012/084494 A2 der Anmelderin bekannt.

Weiterhin ist aus der EP 2 107 023 A1 ein Verfahren zum Erstellen eines Stroms aus flächigen Produkten, insbesondere Druckereiprodukten, in einer vorbestimmten Sequenz bekannt, wobei die Produkte aus mehreren Zuführungsströmen kommend, an mehreren hintereinander liegenden Abgabepositionen entlang wenigstens einer Gruppierungsstrecke gesteuert an wenigstens einen kontinuierlich entlang einer geschlossenen Umlaufbahn bewegten Förderer abgegeben und zu einer weiterverarbeitenden Station bewegt werden. Es werden nur solche Produkte an die weiterverarbeitende Station übergeben, deren Abfolge der vorbestimmten Sequenz entspricht, die Abgabe neuer Produkte aus den Zuführungsströmen an den Förderer nach Detektion eines Fehlers wird unterbrochen, ohne die Bewegung des Förderers zu unterbrechen, der auf dem Förderer befindliche Teilstrom wird wenigstens ab einer dem Fehler entsprechenden Fehlerstelle wieder zur Gruppierungsstrecke gefördert wird und der Fehler wird durch Abgabe des entsprechenden Produkts oder der entsprechenden Produkte korrigiert.

Aus der WO 2007/071084 A1 ist ein Verfahren zur Vereinigung eines ersten und eines zweiten Zuführungsstromes von Druckprodukten bekannt, welche Zuführungsströme parallel zueinander und nebeneinander in einer Hauptförderrichtung in einen Vereinigungsbereich gefördert werden. Innere und äussere Kanten der Druckprodukte beider Zuführungsströme sind parallel zur Hauptförderrichtung ausgerichtet und innere Kantenbereiche gegeneinander gerichtet, wobei die Druckprodukte der beiden Zuführungsströme im Vereinigungsbereich durch eine Verschiebung quer zur Hauptförderrichtung aufeinander geschoben werden. Die Zuführungsströme werden auf einem gleichen Niveau gefördert. Während der Förderung in den Vereinigungsbereich wird der innere Kantenbereich jedes Druckproduktes des ersten Zuführungsstromes angehoben und während der Förderung durch den Vereinigungsbereich werden die Druckprodukte beider Zuführungsströme unter Beibehaltung der Ausrichtung der äusseren Kanten quer zur Hauptförderrichtung und gegeneinander geschoben, derart, dass je ein innerer Kantenbereich eines Druckprodukts des zweiten Zuführungsstromes unter den angehobenen inneren Kantenbereich des Druckproduktes des ersten Zuführungsstromes geschoben wird.

Aus der US4552349 ist ein Verpackungsraster zur Gruppierung von selektiven Druck-oder anderen Produkten aus einer Vielzahl von verfügbaren Druck- oder anderen Produkten zur Erstellung von kundenspezifischen Paketen bekannt. Das Verpackungsraster umfasst eine Vielzahl von sich in Längsrichtung erstreckenden Aufnahmeförderern, die jeweils eine Vielzahl von Paketaufnahmebereichen definieren. Eine Aufnahmeförderer-Überwachungseinrichtung überwacht die Position der Aufnahmeförderer. Eine Vielzahl von Greifförderern ist über den Aufnahmeförderern angeordnet. Jeder Greifförderer umfasst eine Vielzahl von einzelnen Greifern, die in einer Schlaufe quer zu den Aufnahmeförderern laufen. Jede von einer Vielzahl von Produktquellen ist benachbart zu einem der Greifförderer angeordnet, um sie mit Druckprodukten zu versorgen. Eine Greifförderer-Überwachungseinrichtung überwacht die Position der Greifförderer. Eine Steuereinrichtung steuert die Greifförderer, um ausgewählte Druckprodukte in ausgewählte Aufnahmeförderer-Paketaufnahmebereiche freizugeben. Die Steuereinrichtung ist mit der Aufnahmeförderer-Überwachungseinrichtung und der Greifförderer-Überwachungseinrichtung wirkverbunden, um eine Übereinstimmung zwischen den Positionen der Aufnahmeförderer-Paketaufnahmebereichen und den einzelnen Greifern zu bestimmen, so dass ein Druckprodukt von einem einzelnen Greifer in einen übereinstimmenden Paketaufnahmebereich ausgegeben wird.

Aus der US2010/0262279 ist eine Vorrichtung zur Verarbeitung von bedruckten Materialien bekannt. Die Vorrichtung umfasst eine Steuereinrichtung, die ausgebildet ist, auf mindestens eine Datenbank mit Empfängern, Adressen dieser Empfänger und Arten von zu versendenden gedruckten Materialien, zuzugreifen; und mindestens zwei primäre Förderstrecken, welche ausgebildet sind, gedruckte Materialien zu verarbeiten, wobei jede mindestens eine Zuführvorrichtung umfasst, welche ausgebildet ist, gedruckte Materialien an die primäre Förderstrecke zuzuführen, wobei an mindestens zwei der primären Förderstrecken verschiedene Arten von gedruckten Materialien zugeführt werden. Die Vorrichtung umfasst weiter mindestens eine durch die Steuereinrichtung gesteuerte Gruppierungsförderstrecke; eine durch die Steuereinrichtung gesteuerte Verteilerförderstrecke; eine erste Übertragungseinrichtung für jede primäre Förderstrecke, welche von der Steuereinrichtung zum Übertragen von gedruckten Materialien von der entsprechenden primären Förderstrecke zur Verteilerförderstrecke gesteuert wird; mindestens eine zweite Übertragungseinrichtung zum Übertragen von gedruckten Materialien von der Verteilerförderstrecke an die Gruppierungsförderstrecke. Die Steuereinrichtung ist ausgebildet, das Übertragen der gedruckten Materialien an die Gruppierungsförderstrecke durch die erste und zweite Übertragungseinrichtung und durch die Verteilerförderstrecke derart auszulösen, dass die gedruckten Materialien in einer Reihenfolge gruppiert, welche das Gruppieren nach Adresse und/oder Empfänger ermöglicht, auf der Gruppierungsförderstrecke ankommen. Die Gruppierungsförderstrecke umfasst ein Identifikationsmittel, welche von der Steuereinrichtung angewiesen wird, eine Markierung des Bestimmungsortes auf den gedruckten Materialien als Funktion der Datenbank anzubringen.

Aus der WO 2011/144451 A1 ist eine Druckweiterverarbeitungsanlage zum Zusammentragen und Weiterbearbeiten von flächigen Vorprodukten bekannt, welche eine Zusammentragvorrichtung mit einer Förderbahn umfasst, auf welcher in einem geschlossenen Umlauf eine Vielzahl von in Umlaufrichtung hintereinander angeordneten Aufnahmeeinheiten zur Aufnahme von zusammenzutragenden Vorprodukten zirkuliert, und an welcher in wenigstens einem Zusammentragbereich in Umlaufrichtung hintereinander mehrere Zufördereinrichtungen angeordnet sind, aus welchen Vorprodukte in die sich auf der Förderbahn daran vorbei bewegenden Aufnahmeeinheiten abgegeben werden. An mindestens einer Stelle der Förderbahn ist eine Transfereinrichtung angeordnet, welche zusammengetragene erste Teilkollektionen aus den Aufnahmeeinheiten zur weiteren Verarbeitung transferieren, und mindestens an einer weiteren Stelle der Förderbahn oder beabstandet davon ist eine Zusammenführung angeordnet ist, welche zusammengetragene weitere Teilkollektionen aus den Aufnahmeeinheiten mit den ersten Teilkollektionen oder die erste Teilkollektion umfassende Druckprodukte zu Kollektionen zusammenführt.

EP 2 397 431 A2 offenbart eine Zusammenführungsvorrichtung, umfassend einen Sammelabschnitt mit zwei parallel angeordneten Sammelvorrichtungen, einen hinter dem Sammelabschnitt platzierten Weiterverarbeitungsabschnitt mit zwei parallel angeordneten Weiterverarbeitungsvorrichtungen, und zwei zwischen dem Sammelabschnitt und dem Weiterverarbeitungsabschnitt angeordnete Ausförderer, zum Beispiel jeweils in Form umlaufender Kettenförderer mit Greifern.

US2004/0218995 A1 offenbart eine Zusammenführungsvorrichtung, umfassend einen Sammelabschnitt mit zwei parallel angeordneten Sammelvorrichtungen, einen hinter dem Sammelabschnitt platzierten Weiterverarbeitungsabschnitt mit zwei parallel angeordneten Weiterverarbeitungsvorrichtungen, und eine zwischen dem Sammelabschnitt und dem Weiterverarbeitungsabschnitt angeordnete Verteilvorrichtung. Es besteht demgegenüber der Wunsch, eine Vorrichtung zu schaffen, mit der schnell, flexibel und mit reduziertem apparativen Aufwand einzelne Druckprodukte in vorbestimmter und jederzeit änderbarer Weise zu Zusammenstellungen zusammengeführt und für die Verteilung fertig gemacht werden können.

### DARSTELLUNG DER ERFINDUNG

Es ist daher eine Aufgabe der Erfindung, eine solche Vorrichtung zu schaffen, sowie ein Verfahren zu deren Betrieb anzugeben.

Diese und andere Aufgaben werden durch die Merkmale der Ansprüche 1, 9 und 10 gelöst.

Ausgestaltungen der Erfindung ergeben sich aus den abhängigen Ansprüchen. Gemäss der Erfindung umfasst der wenigstens eine Weiterverarbeitungsabschnitt zwei parallel angeordnete und unabhängig voneinander arbeitende Weiterverarbeitungsvorrichtungen, und die Verteilvorrichtung führt die von den Sammelstrecken kommenden Sammelprodukte wahlweise einem oder beiden Weiterverarbeitungsvorrichtungen zu. Eine andere Ausgestaltung der Zusammenführungsvorrichtung nach der Erfindung ist dadurch gekennzeichnet, dass die Sammelstrecken für einen synchronen Betrieb ausgelegt sind.

Eine weitere Ausgestaltung der Zusammenführungsvorrichtung nach der Erfindung ist dadurch gekennzeichnet, dass die Verteilvorrichtung als Weichenmodul ausgebildet ist, welches die von den Sammelstrecken kommenden Sammelprodukte als Produkteströme wahlweise in den wenigstens einen Weiterverarbeitungsabschnitt überführt.

Insbesondere kann im Falle der zwei Weiterverarbeitungsvorrichtungen die Verteilvorrichtung als Weichenmodul ausgebildet sein, welches die von den Sammelstrecken kommenden Sammelprodukte als Produkteströme wahlweise einem oder beiden Weiterverarbeitungsvorrichtungen zuführt.

Insbesondere kann das Weichenmodul als Doppelweiche ausgelegt sein, welche die Produkteströme nach einem Zusammenführen in Teilströme aufteilen kann.

Sofern das Weichenmodul dabei zwei hintereinander geschaltete Teilmodule umfasst, kann zwischen den Teilmodulen eine Fixiervorrichtung angeordnet sein.

Eine andere Ausgestaltung der Zusammenführungsvorrichtung nach der Erfindung ist dadurch gekennzeichnet, dass die Sammelstrecken jeweils ein umlaufendes Förderband umfassen, an dem in Förderrichtung hintereinander eine Mehrzahl von Anlegestationen zum Zuführen der einzelnen Produkte angeordnet ist.

Eine weitere Ausgestaltung der Zusammenführungsvorrichtung nach der Erfindung ist dadurch gekennzeichnet, dass der wenigstens eine Weiterverarbeitungsabschnitt als Weiterverarbeitungsvorrichtungen zwei Fixiervorrichtungen zum Fixieren der von den Sammelstrecken kommenden Sammelprodukte umfasst.

Insbesondere versehen die Fixiervorrichtungen die einzelnen Sammelprodukte mit mindestens einem Fixierelement, insbesondere mit einem Umschlag oder Klebeband.

Insbesondere ist hinter dem wenigstens einen Weiterverarbeitungsabschnitt ein weiterer Weiterverarbeitungsabschnitt angeordnet, welcher als Weiterverarbeitungsvorrichtungen zwei den Fixiervorrichtungen zugeordnete Stapelvorrichtungen umfasst.

Die wenigstens zwei Sammelstrecken können gleichartig ausgebildet sein und dieselbe Anzahl von Anlegestationen aufweisen. Die Sammelstrecken können aber auch unterschiedlich lang und mit einer unterschiedlichen Anzahl von Anlegestationen versehen sein.

Ein erfindungsgemässes Verfahren zum Betrieb einer Zusammenführungsvorrichtung nach der Erfindung ist dadurch gekennzeichnet, dass auf den wenigstens zwei Sammelstrecken erste und zweite Sammelprodukte zusammengestellt werden, und dass die ersten und zweiten Sammelprodukte im nachfolgenden wenigstens einen Weiterverarbeitungsabschnitt separat weiterverarbeitet werden.

Ein anderes Verfahren zum Betrieb einer Zusammenführungsvorrichtung nach der Erfindung ist dadurch gekennzeichnet, dass auf den wenigstens zwei Sammelstrecken erste und zweite Sammelprodukte zusammengestellt werden, dass die ersten und zweiten Sammelprodukte mittels der Verteilvorrichtung jeweils zu dritten Sammelprodukten zusammengeführt werden, und dass im nachfolgenden wenigstens einen Weiterverarbeitungsabschnitt die dritten Sammelprodukte weiterverarbeitet werden.

Insbesondere können die dritten Sammelprodukte in der Verteilvorrichtung zur Weiterverarbeitung in Teilströme aufgeteilt werden.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: in der Draufsicht von oben ein erstes Ausführungsbeispiel einer von den Ansprüchen nicht abgedeckten Zusammenführungsvorrichtung mit zwei gleichartigen Sammelstrecken in Parallelanordnung, einem einfachen Weichenmodul, einer Fixiervorrichtung und einer Stapelvorrichtung;
- Fig. 2: in der Draufsicht von oben ein zweites Ausführungsbeispiel einer Zusammenführungsvorrichtung nach der Erfindung mit zwei gleichartigen Sammelstrecken, Fixiervorrichtungen und Stapelvorrichtungen in Parallelanordnung sowie einem einfachen Weichenmodul;
- Fig. 3: in der Draufsicht von oben ein drittes Ausführungsbeispiel einer Zusammenführungsvorrichtung nach der Erfindung mit zwei gleichartigen Sammelstrecken, Fixiervorrichtungen und Stapelvorrichtungen in Parallelanordnung sowie einem als Doppelweiche ausgebildeten Weichenmodul;
- Fig. 4: in einem vergrösserten Ausschnitt einen Abschnitt einer Sammelstrecke aus Fig. 1-3 mit zwei Anlegestationen;
- Fig. 5: in einem vergrösserten Ausschnitt eine Fixiervorrichtung aus der Zusammenführungsvorrichtung gemäss Fig. 1-3; und
- Fig. 4: in einem vergrösserten Ausschnitt eine Stapelvorrichtung aus der Zusammenführungsvorrichtung gemäss Fig. 1-3.

### WEGE ZUR AUSFÜHRUNG DER ERFINDUNG

In Fig. 1 ist in der Draufsicht von oben ein erstes Ausführungsbeispiel einer Zusammenführungsvorrichtung nach der Erfindung wiedergegeben. Die Zusammenführungsvorrichtung 10 der Fig. 1 umfasst einen Sammelabschnitt 11 mit zwei zueinander spiegelbildlich ausgebildeten, gleichartig aufgebauten Sammelstrecken 11a, 11b. Die Sammelstrecken 11a und 11b, die in der Fig. 1 eine Förderrichtung von links nach rechts haben, sind wahlweise über ein Weichenmodul 12 mit einer Weiterverarbeitungsstrecke verbindbar, die im Beispiel eine erste Weiterverarbeitungsvorrichtung 13b und eine nachgeordnete zweite Weiterverarbeitungsvorrichtung 15b aufweist, die untereinander durch einen Förderer 14b verbunden sind.

An den Sammelstrecken 11a,b sind in Förderichtung hintereinander mehrere (im dargestellten Beispiel fünfzehn) Anlegestationen 19 (Fig. 4) angeordnet, die einzelne Druckprodukte auf die Sammelstrecke flach auflegen, die dann zu einem Sammelprodukt vereinigt werden.

Im Beispiel der Fig. 1 ist die erste Weiterverarbeitungsvorrichtung 13b eine Fixiervorrichtung, die von den Sammelstrecken 11a,b zugeführte Sammelprodukte durch Umschlagen mit wenigstens einem Band oder wenigstens einem weiteren Druckprodukt für die weitere Handhabung fixiert. Die zweite Weiterverarbeitungsvorrichtung 15b ist hier eine Stapelvorrichtung, welche die zugeführten Sammelprodukte zu Stapeln zusammenfasst und in Form einer Paketpalette 16' für den Versand fertig macht.

Das zwischen den Sammelstrecken 11a,b und den Weiterverarbeitungsvorrichtungen angeordnete Weichenmodul 12 kann verschiedene Funktionen übernehmen und ausüben. Es kann einerseits die Sammelprodukte beider Sammelstrecken zu einem dritten Sammelprodukt vereinen. Dies kann fortlaufend für alle Sammelprodukte geschehen. Es ist aber auch denkbar, nur ausgewählte Sammelprodukte der einen Sammelstrecke mit ausgewählten Sammelprodukten der anderen Sammelstrecke zu vereinen. Es kann aber auch wahlweise die Sammelprodukte nur einer Sammelstrecke zur Weiterverarbeitung befördern, wenn die andere Sammelstrecke nicht in Betrieb ist oder pausiert.

Hierdurch ist bereits ein flexibler Betrieb der Vorrichtung 10 möglich.

In Fig. 2 ist in der Draufsicht von oben ein zweites Ausführungsbeispiel einer Zusammenführungsvorrichtung nach der Erfindung wiedergegeben, das noch weitere Betriebsarten zulässt. Die Zusammenführungsvorrichtung 10' der Fig. 2 umfasst zwei zueinander spiegelbildlich ausgebildete, gleichartig aufgebaute Produktionslinien 11a, 13a, 14a und 15a sowie 11b, 13b, 14b und 15b, die untereinander an einer Stelle durch ein Weichenmodul 12 miteinander in Verbindung stehen.

Beide Produktionslinien sind jeweils unterteilt in einen Sammelabschnitt 11, einen ersten Weiterverarbeitungsabschnitt 13 und einen zweiten Weiterverarbeitungsabschnitt 15. Die beiden Weiterverarbeitungsabschnitte 13 und 15 der beiden Produktionslinien 11a, 13a, 14a und 15a bzw. 11b, 13b, 14b und 15b sind jeweils durch einen Förderer 14a bzw. 14b verbunden.

Im Sammelabschnitt 11 sind wiederum parallel zueinander und unabhängig voneinander betreibbar zwei Sammelstrecken 11a und 11b angeordnet, die zwei eng nebeneinander platzierte umlaufende Förderbänder 17 (Fig. 2) oder vergleichbare Fördereinrichtungen wie z.B. Nockenketten umfassen, auf denen beispielsweise in gleichmässigen Abständen Abteile oder Ablegepositionen definiert sind, in denen die einzelnen Druckprodukte zum Sammeln abgelegt werden können. Die Förderbänder 17 führen die Abteile bzw. Ablegepositionen an den in Förderrichtung hintereinander angeordneten Anlegestationen 19 vorbei, wo ihnen jeweils durch eine Zuführvorrichtung 18 (Fig. 4) ein vorbestimmtes Druckprodukt zugeführt wird. Ist ein einzelnes Abteil an allen (aktiven) Anlegestationen 19 vorbeibewegt worden, haben sich in ihm die an den Anlegestationen 19 zugeführten Druckprodukte - wie bereits oben beschrieben - zu einem Sammelprodukt zusammengefunden, das dann der nachfolgenden Weiterverarbeitung zugeführt werden kann.

Die Zuführvorrichtungen 18 können beispielsweise vergleichsweise einfache Vereinzeler sein, denen von aussen von einer Bedienperson das jeweilige Druckprodukt stapelweise von einer Paketpalette 16 (Fig. 4) zugeführt wird, und die dann die Druckprodukte durch Abziehen vom Stapel vereinzeln und auf dem Förderband der zugehörigen Sammelstrecke 11a,b flach ablegen.

Beide Sammelstrecken 11a und 11b geben an ihren Enden (rechts in Fig. 1) unabhängig voneinander, aber miteinander koordiniert Sammelprodukte aus, deren Weiterverarbeitung dann durch die wählbare Betriebsstellung des nachfolgenden Weichenmoduls 12 bestimmt wird. Das Weichenmodul 12 verknüpft nach Art einer Weiche die Ausgänge der beiden Sammelstrecken 11a und 11b. Dabei sind grundsätzlich drei verschiedene Weichenstellungen möglich: In der ersten Weichenstellung werden die Sammelprodukte der unteren Sammelstrecke 11a nach oben zu den Sammelprodukten der oberen Sammelstrecke 11b zugegeben, so dass aus diesen beiden Sammelprodukten ein drittes Sammelprodukt entsteht, das als ein Sammelprodukt weiterverarbeitet wird.

In der zweiten Weichenstellung werden die Sammelprodukte der unteren Sammelstrecke 11a und der oberen Sammelstrecke 11b getrennt der Weiterverarbeitung zugeführt und dort getrennt weiterverarbeitet.

In der dritten Weichenstellung werden die Sammelprodukte der oberen Sammelstrecke 11b nach unten zu den Sammelprodukten der unteren Sammelstrecke 11a zugegeben, so dass aus diesen beiden Sammelprodukten ein viertes Sammelprodukt entsteht, das als ein Sammelprodukt weiterverarbeitet wird.

Die Weichenstellung kann dabei für eine Abfolge von Sammelprodukten konstant bleiben, kann aber auch während des laufenden Betriebs gezielt verändert bzw. umgeschaltet werden, um abwechselnd unterschiedliche Sammelprodukte zu erzeugen.

Auf diese Weise entsteht ein aussergewöhnlich flexibel und vielseitig einsetzbares Zusammenführungssystem, das bei kleinen Sammelprodukten und hohen Durchsätzen parallel arbeitet oder komplexe, grosse und unterschiedliche Sammelprodukte bei vergleichsweise geringem apparativen Platzbedarf durch Zusammenführen zweier nebeneinander angeordneter Sammelstrecken bereitstellen kann.

Im Ausführungsbeispiel der Fig. 2 umfasst die Weiterverarbeitung der Sammelprodukte im Weiterverarbeitungsabschnitt 13 in getrennten Weiterverarbeitungsvorrichtungen 13a und 13b wiederum das Fixieren der gebildeten Sammelprodukte mit einem Umschlag, insbesondere in Form eines umgeschlagenen weiteren Druckprodukts, oder einem Klebeband (Tapefix) als Fixierelement, wobei die Fixierelemente von aussen stapelweise der Vorrichtung zugeführt bzw. von einer Rolle abgezogen werden (Fig. 5).

Zur nächsten Weiterverarbeitung im Weiterverarbeitungsabschnitt 15 werden die fixierten Sammelprodukte über zwei separate Förderer 14a und 14b zu Stapelvorrichtungen 15a und 15b weiterbefördert, wo das endgültige Verpacken (Binden, Umwickeln mit Folien, Palettieren etc.) durchgeführt wird. Im Endergebnis liegen dann Paketpaletten 16' vor, die zu den Verteilern transportiert werden können.

Eine noch weitergehende Flexibilisierung wird erreicht, wenn gemäss dem in Fig. 3 gezeigten Ausführungsbeispiel die Zusammenführungsvorrichtung 10" ein Weichenmodul 12 umfasst, das als Doppelweiche mit zwei hintereinander angeordneten Teilmodulen 12a und 12b ausgebildet ist.

Während die übrigen Teil der Zusammenführungsvorrichtung 10" in Anordnung und Funktion der Zusammenführungsvorrichtung 10' aus Fig. 2 gleichen, kann mit Hilfe der Teilmodule 12a und 12b des Weichenmoduls eine Betriebsart verwirklicht werden, bei der die Sammelprodukte der beiden Sammelstrecken 11a und 11b im Weichenmodul 12 durch das erste Teilmodul 12a zu einem dritten Sammelprodukt zusammengeführt und dann im nachfolgenden Teilmodul 12b der Produktstrom der dritten Sammelprodukte gleich wieder in zwei Teilströme aufgeteilt wird, die dann getrennt in den Weiterverarbeitungsstrecken 13a, 14a, 15a bzw. 13b, 14b 15b weiterverarbeitet werden.

Eine solche Betriebsart macht beispielsweise dann Sinn, wenn die Stapelvorrichtungen 15a und 15b nur begrenzte Stapelhöhen zulassen. Durch die Aufteilung in Teilströme können dann beide Stapelvorrichtungen 15a und 15b gleichmässig ausgelastet werden, ohne durch die Stapelhöhe begrenzt zu sein.

In diesem Zusammenhang ist es auch denkbar, zwischen den beiden Teilmodulen 12a und 12b eine Fixiervorrichtung einzusetzen, die bereits vor dem Aufteilen in Teilströme die oben erwähnte Fixierung an den Sammelprodukten vornimmt.

## Patentansprüche

1. Zusammenführungsvorrichtung (10, 10', 10"), insbesondere für Druckprodukte wie Prospekte, Flyer oder dgl., umfassend einen Sammelabschnitt (11) mit wenigstens zwei parallel angeordneten und unabhängig voneinander arbeitenden Sammelstrecken (11a,b), auf welchen jeweils eine Mehrzahl von Produkten nacheinander zugeführt und übereinander liegend zu einem Sammelprodukt vereinigt werden, weiterhin umfassend wenigstens einen hinter dem Sammelabschnitt (11) platzierten Weiterverarbeitungsabschnitt (13, 15) mit wenigstens einer Weiterverarbeitungsvorrichtung (13a,b; 15a,b), **dadurch gekennzeichnet, dass** zwischen dem Sammelabschnitt (11) und dem wenigstens einen Weiterverarbeitungsabschnitt (13, 15) eine Verteilvorrichtung (12) angeordnet ist, welche die von den Sammelstrecken (11a,b) kommenden Sammelprodukte wahlweise der wenigstens einen Weiterverarbeitungsvorrichtung (13a,b; 15a,b) zuführt, wobei der wenigstens eine Weiterverarbeitungsabschnitt (13, 15) zwei parallel angeordnete und unabhängig voneinander arbeitende Weiterverarbeitungsvorrichtungen (13a,b; 15a,b) umfasst, und dass die Verteilvorrichtung (12) die von den Sammelstrecken (11a,b) kommenden Sammelprodukte wahlweise einem oder beiden Weiterverarbeitungsvorrichtungen (13a,b; 15a,b) zuführt, wobei die Verteilvorrichtung als Weichenmodul (12) ausgebildet ist, welches die von den Sammelstrecken (11a,b) kommenden Sammelprodukte als Produkteströme wahlweise einem oder beiden Weiterverarbeitungsvorrichtungen (13a,b; 15a,b) zuführt.

2. Zusammenführungsvorrichtung nach Anspruch 1, **dadurch gekennzeichnet, dass** die Sammelstrecken (11a,b) für einen synchronen Betrieb ausgelegt sind.

3. Zusammenführungsvorrichtung nach Anspruch 1, **dadurch gekennzeichnet, dass** das Weichenmodul (12) als Doppelweiche (12a, 12b) ausgelegt ist, welche die Produkteströme nach einem Zusammenführen in Teilströme aufteilen kann.

4. Zusammenführungsvorrichtung nach Anspruch 3, **dadurch gekennzeichnet, dass** das Weichenmodul (12) zwei hintereinander geschaltete Teilmodule (12a, 12b) umfasst, und dass zwischen den Teilmodulen (12a, 12b) eine Fixiervorrichtung angeordnet ist.

5. Zusammenführungsvorrichtung nach Anspruch 1, **dadurch gekennzeichnet, dass** die Sammelstrecken (11a,b) jeweils ein umlaufendes Förderband (17) umfassen, an dem in Förderrichtung hintereinander eine Mehrzahl von Anlegestationen (19) zum Zuführen der einzelnen Produkte angeordnet ist.

6. Zusammenführungsvorrichtung nach Anspruch 1, **dadurch gekennzeichnet, dass** der wenigstens eine Weiterverarbeitungsabschnitt (13) als Weiterverarbeitungsvorrichtungen zwei Fixiervorrichtungen (13a,b) zum Fixieren der von den Sammelstrecken (11a,b) kommenden Sammelprodukte umfasst.

7. Zusammenführungsvorrichtung nach Anspruch 6, **dadurch gekennzeichnet, dass** die Fixiervorrichtungen (13a,b) die einzelnen Sammelprodukte mit mindestens einem Fixierelement, insbesondere mit einem Umschlag oder Klebeband, versehen.

8. Zusammenführungsvorrichtung nach Anspruch 6, **dadurch gekennzeichnet, dass** hinter dem wenigstens einen Weiterverarbeitungsabschnitt (13) ein weiterer Weiterverarbeitungsabschnitt (15) angeordnet ist, welcher als Weiterverarbeitungsvorrichtungen zwei den Fixiervorrichtungen (13a,b) zugeordnete Stapelvorrichtungen (15a,b) umfasst.

9. Verfahren zum Betrieb einer Zusammenführungsvorrichtung nach einem der Ansprüche 1 bis 8, **dadurch gekennzeichnet, dass** auf den wenigstens zwei Sammelstrecken (11a,b) erste und zweite Sammelprodukte zusammengestellt werden, und dass die ersten und zweiten Sammelprodukte im nachfolgenden wenigstens einen Weiterverarbeitungsabschnitt (13, 15) separat weiterverarbeitet werden.

10. Verfahren zum Betrieb einer Zusammenführungsvorrichtung nach einem der Ansprüche 1 bis 8, **dadurch gekennzeichnet, dass** auf den wenigstens zwei Sammelstrecken (11a,b) erste und zweite Sammelprodukte zusammengestellt werden, dass die ersten und zweiten Sammelprodukte mittels der Verteilvorrichtung (12) jeweils zu dritten Sammelprodukten zusammengeführt werden, und dass im nachfolgenden wenigstens einen Weiterverarbeitungsabschnitt (13, 15) die dritten Sammelprodukte weiterverarbeitet werden.

11. Verfahren nach Anspruch 10, **dadurch gekennzeichnet, dass** die dritten Sammelprodukte in der Verteilvorrichtung (12) zur Weiterverarbeitung in Teilströme aufgeteilt werden.

## Claims

1. A collating device (10, 10', 10"), in particular for printed products such as brochures, flyers or the like, comprising a collecting section (11) having at least two collecting zones (11a, b) arranged in parallel and working independently of each other, onto which in each case a plurality of products is fed successively and is united lying on top of one another so as to form a collected product, and further comprising at least one further processing section (13, 15) positioned behind the collecting section (11) and having at least one further processing device (13a, b; 15a, b), **characterized in that** between the collecting section (11) and the at least one further processing section (13, 15) there is arranged a distribution device (12) which selectively feeds the collected products coming from the collecting zones (11a, b) to the at least one further processing device (13a, b; 15a, b), wherein the at least one further processing section (13, 15) comprises two further processing devices (13a, b; 15a, b) arranged in parallel und working independently of each other, and that the distribution device (12) selectively feeds the collected products coming from the collecting zones (11a, b) to one or both further processing devices (13a, b; 15a, b), wherein the distribution device is designed as a diverter module (12) which selectively feeds the collected products coming from the collecting zones (11a, b) as product streams to one or both further processing devices 13a, b; 15a, b).

2. The collating device according to claim 1, **characterized in that** the collecting zones (11a, b) are designed for synchronous operation.

3. The collating device according to claim 1, **characterized in that** the diverter module (12) is designed as a double switch (12a, 12b) which is able to divide the product stream, after collating, in partial streams.

4. The collating device according to claim 3, **characterized in that** the diverter module (12) comprises two partial modules (12a, 12b) connected one behind the other and that a fixing device is arranged between the partial modules (12a, 12b).

5. The collating device according to claim 1, **characterized in that** the collecting zones (11a, b) each comprise a revolving conveyor (17) at which a plurality of delivery stations (19) are arranged one behind the other in the conveying direction for feeding the individual products.

6. The collating device according to claim 1, **characterized in that** the at least one further processing section (13) comprises as further processing devices two fixing devices (13a, b) for fixing the collected products coming from the collecting zones (11a, b).

7. The collating device according to claim 6, **characterized in that** the fixing devices (13a, b) provide the individual collected products with at least one fixing element, in particular a wrapper or adhesive tape.

8. The collating device according to claim 6, **characterized in that** behind the at least one further processing section (13) there is arranged another further processing section (15) which comprises, as further processing devices, two stacking devices (15a, b) associated with the two fixing devices (13a, b).

9. A method for operating a collating device according to any one of claims 1 to 8, **characterized in that** first and second collected products are assembled on the at least two collecting zones (11a, b), and that the first and second collected products are separately further processed in the following at least one further processing section (13, 15).

10. The method for operating a collating device according to any one of claims 1 to 8, **characterized in that** first and second collected products are assembled on the at least two collecting zones (11a, b), that the first and second collected products are each collated by means of the distribution device (12) so as to form in each case third collected products, and that the third collected products are further processed in the following at least one further processing section (13, 15).

11. The method according to claim 10, **characterized in that** the third collected products are divided into partial streams in the distribution device (12) for further processing.

## Revendications

1. Dispositif de regroupement (10, 10', 10''), notamment de produits d'impression tels que des prospectus, des dépliants ou similaires, comprenant un tronçon de collecte (11), avec au moins deux trajets de collecte (11a, b) disposés à la parallèle et travaillant indépendamment les uns des autres sur lesquels chaque fois une pluralité de produits sont alimentés ensemble et son solidarisés en étant superposés en un produit collecté, comprenant par ailleurs au moins un tronçon de traitement ultérieur (13, 15) placé derrière le tronçon de collecte (11), avec au moins un dispositif de traitement ultérieur (13a, b ; 15a, b), **caractérisé en ce qu'**entre le tronçon de collecte (11) et l'au moins un tronçon de traitement ultérieur (13, 15) est disposé un dispositif de distribution (12), lequel amène les produits collectés arrivant des trajets de collecte (11a, b), au choix vers l'au moins un dispositif de traitement ultérieur (13a, b ; 15a, b), l'au moins un tronçon de traitement ultérieur (13, 15) comprenant deux dispositifs de traitement ultérieur (13a, b ; 15a, b) disposés en parallèle et travaillant indépendamment les uns des autres et **en ce que** le dispositif de distribution (12) amène les produits collectés arrivant des trajets de collecte (11a, b), au choix vers l'un ou les deux dispositifs de traitement ultérieur (13a, b ; 15a, b), le dispositif de distribution étant conçu sous la forme d'un module d'aiguillage (12), lequel amène les produits collectés arrivant des trajets de collecte (11a, b) au choix vers l'un ou les deux dispositifs de traitement ultérieur (13a, b ; 15a, b).

2. Dispositif de regroupement selon la revendication 1, **caractérisé en ce que** les trajets de collecte (11a, b) sont conçus pour un fonctionnement synchrone.

3. Dispositif de regroupement selon la revendication 1, **caractérisé en ce que** le module d'aiguillage (12) est conçu sous la forme d'un double-aiguillage (12a, 12b), lequel est apte, après un regroupement à distribuer les flux de produits en flux partiels.

4. Dispositif de regroupement selon la revendication 3, **caractérisé en ce que** le module d'aiguillage (12) comprend deux modules partiels (12a, 12b), montés l'un derrière l'autre et **en ce qu'**entre les modules partiels (12a, 12b) est disposé un dispositif de fixation.

5. Dispositif de regroupement selon la revendication 1, **caractérisé en ce que** les trajets collecteurs (11a, b) comprennent chacun une bande de convoyage (17) continue, dans laquelle dans la direction de convoyage est disposée une pluralité de postes d'accostage (19), l'un derrière l'autre pour amener les produits individuels.

6. Dispositif de regroupement selon la revendication 1, **caractérisé en ce que** l'au moins un tronçon de traitement ultérieur (13) comprend en tant que dispositifs de traitement ultérieur deux dispositifs de fixation (13a, b) destinés à fixer les produits collectés arrivant des trajets de collecte (11a, b).

7. Dispositif de regroupement selon la revendication 6, **caractérisé en ce que** les dispositifs de fixation (13a, b) munissent les produits collectés individuels d'au moins un élément de fixation, notamment d'une enveloppe ou d'un ruban adhésif.

8. Dispositif de regroupement selon la revendication 6, **caractérisé en ce que** derrière l'au moins un tronçon de traitement ultérieur (13) est placé un tronçon de traitement ultérieur (15) supplémentaire, lequel en tant que dispositifs de traitement ultérieur comprend deux dispositifs d'empilage (15a, b) associés aux dispositifs de fixation (13a, b).

9. Procédé destiné à faire fonctionner un dispositif de regroupement selon l'une quelconques des revendications 1 à 8, **caractérisé en ce que** sur les au moins deux trajets collecteurs, des premiers et des deuxièmes produits collectés sont rassemblés et en ce les premiers et deuxièmes produits collectés sont traités ultérieurement de manière séparée dans l'au moins un tronçon de traitement ultérieur (13, 15) consécutif.

10. Procédé destiné à faire fonctionner un dispositif de regroupement selon l'une quelconque des revendications 1 à 8, **caractérisé en ce que** sur les au moins deux tronçons collecteurs (11a, b), des premiers et des deuxièmes produits collectés sont rassemblés, **en ce qu'**au moyen du dispositif de distribution (12), les premiers et deuxièmes produits collectés sont chaque fois regroupés en troisièmes produits collectés et **en ce que** dans l'au moins un tronçon de traitement ultérieur (13, 15) consécutif, les troisièmes produits collectés sont traités ultérieurement.

11. Procédé selon la revendication 10, **caractérisé en ce que** les troisièmes produits collectés sont divisés en flux partiels dans le dispositif de distribution (12), pour traitement ultérieur.
